# EUROPÄISCHE PATENTSCHRIFT

(11) **EP 3 495 309 B1**
(45) Veröffentlichungstag und Bekanntmachung des Hinweises auf die Patenterteilung: **07.07.2021**
(21) Anmeldenummer: 18000881.5
(22) Anmeldetag: 08.11.2018
(51) Int. Cl.: B66C 5/00, B66C 19/02

(54) **BRÜCKENKRANANLAGE**
BRIDGE CRANE INSTALLATION
SYSTÈME DE PONT ROULANT

(30) Priorität: 09.11.2017 DE 202017005815 U
(43) Veröffentlichungstag der Anmeldung: 12.06.2019
(73) Patentinhaber: IWS System GmbH, 08468 Heinsdorfergrund (DE)
(72) Erfinder: Heiko, Petzold, D-07985 Elsterberg (DE)
(74) Vertreter: Helge, Reiner

(56) Entgegenhaltungen:
- DE-A1- 19 704 967
- DE-U1- 8 908 658
- JP-A- H10 157 979
- JP-U- S5 713 581
- JP-U- S57 112 891
- KR-B1- 101 270 190
- US-A- 5 337 908
- US-A- 5 653 351

## Beschreibung

Die Erfindung betrifft eine Brückenkrananlage, mit mindestens einem sich horizontal erstreckenden und auf bzw. an im Abstand parallel zueinander angeordneten Laufbahnen verfahrbaren Kranträger, an dem eine Krankatze mit einem Hebezeug verfahrbar angeordnet ist.

Im Wesentlichen bestehen Brückenkrananlagen aus zwei auf zueinander parallelen Laufbahnen verfahrbaren mit Kopfträgern versehenen Kranträgern. Entlang des Kranträgers ist eine Lauf- oder Krankatze verfahrbar angeordnet. In der Regel bestehen die Laufbahnen und Kranträger aus Doppel-T-Profilen, an dessen Ende werkseitig Verbindungsflansche mit Bohrungen angebracht sind, wobei sich diese bei der Fertigmontage am Einsatzort mit entsprechenden Anschlußflächen verschranken lassen. Die parallel zueinander liegenden Laufbahnen sind über Ständer mit dem Boden verbunden, wobei sich die Höhe der Ständer einerseits nach der Höhe des Einbauortes und andererseits nach der Größe der zu hebenden Lasten richtet.

Derartige Krananlagen werden beispielsweise in Maschinenhäusern, Produktions- und Montagehallen verbaut, wobei die Ständer für die Aufnahme der Laufschienen des Brückenkranes fest mit dem Untergrund am Einsatzort, beispielsweise durch Verschrauben mit speziellen Fundamenten, verankert sind.

Sie werden nicht nur zum Bewegen von Lasten, beispielsweise in Form von Werkstücken und Rohmaterial innerhalb und außerhalb von Hallen verwendet, sondern auch insbesondere in Hallen zur Bedienung von Lagern (automatisierter Lagerbetrieb).

Aus dem DE 295 02 958 U1 ist ein Brückenkran mit einer auf zwei Laufschienen verfahrbaren Brücke, einer Hubeinrichtung zum Anheben eines langgestreckten Hubrahmens bekannt, der zur Aufnahme einer langgestreckten Last dient, wobei der Hubrahmen in zwei vertikal ausgerichteten, an den seitlichen Randbereichen der Brücke befestigten Hubrahmenführungen lagert, so dass er gegen ein Verkippen aus seiner vertikalen Lage gesichert ist, wobei am Hubrahmen eine horizontale Gleichlaufwelle vorgesehen ist, die im Hubrahmen gelagert ist und mit jeweils einem Zahnrad in einer vertikal an der Hubrahmenführung angeordneten Zahnstange in Eingriff steht.

Aus der DE 100 21 297 A1 ist ein Brückenkran mit zwei auf zueinander parallelen Laufbahnen verfahrbaren Kopfträgern sowie mindestens einem mit mindestens einer Führungsbahn für eine Laufkatze versehenen Hauptträger in Gestalt eines Stahlprofils mit gleichbleibendem Querschnitt bekannt. Das Stahlprofil in Form eines Doppel-T-Profils erstreckt sich zwischen den Kopfträgern und seinen Enden sind mit an den Kopftträgern befestigten Flanschen verbunden. Die Verbindung zwischen den Flanschen des Kopfträgers und dem Hauptträger erfolgt kraftschlüssig. Hierzu sind Verschraubungen vorgesehen, die zugleich den jeweiligen Flansch und einen Profilabschnitt des Hauptträgers duchsetzen.

Die DE 10 2015 101 755 A1 betrifft einen Kran, insbesondere Brückenkran oder Portalkran, mit mindestens einem sich horizontal erstreckenden und als Fachwerkträger mit mehreren Streben ausgebildeten Kranträger, an dem eine Krankatze mit einem Hebezeug verfahrbar ist, wobei zumindest einige der Streben flächenförmig ausgebildet sind und die flächenförmigen Streben jeweils eine ebene Hauptfläche aufweisen, die sich jeweils quer zu einer Längsrichtung des Kranträgers erstreckt.

Aus der EP 1 116 683 A1 ist ein Kranbahntragwerk für wenigstens einen auf wenigstens einer Laufbahn fahrenden Kran, insbesondere für einen auf zwei Laufbahnen fahrenden Brückenkran. Dieser umfasst einen in Bahnrichtung länglichen Laufbahnträger aus wenigstens einem Trägerabschnitt aus Stahlbeton, einem Stützensystem aus Stahlbetonstücken, deren oberen Enden jeweils über ein Kopfteil die Trägerabschnitte abstützen und deren untere Enden jeweils über ein Fußteil im Untergrund verankert sind, wobei das Fußteil über vorzugsweise vier Tiefgründungspfähle verbunden ist.

Jeweils ein justierbares Lager im Bereich des Kopfteils und / oder des Fußteils ist zur Justierung des Laufbahnträgers entsprechend dem gewünschten Verlauf der Laufbahn vorgesehen.

Die DE 10 2010 052 433 A1 beschreibt ein Betätigungssystem zum Bewegen einer Nutzlast. Das Betätigungssystem umfasst einen Brückenkran, eine Laufkatze und ein Greiforgan und ist ausgestaltet, um eine Nutzlast zu bewegen. Ein erstes Stelltglied ist mit dem Brückenkran funktional verbunden. Der Brückenkran ist ausgestaltet, um sich entlang einer X-Achse in Ansprechen darauf zu bewegen, dass das erste Stellglied betätigt wird. Die Laufkatze erstreckt sich vom Brückenkran weg. Ein zweites Stellglied ist mit der Laufkatze funktional verbunden. Die Laufkatze ist ausgestaltet, um sich entlag einer Y-Achse in Ansprechen darauf zu bewegen, dass das zweite Stellglied betätigt wird. Das Greiforgan erstreckt sich von der Laufkatze weg und ist ausgestaltet, um eine Nutzlast abzustützen. Ein drittes Stellglied ist mit dem Greiforgan funktional verbunden. Das Greiforgan ist ausgestaltet, um sich um die Z-Achse herum in Ansprechen darauf zu drehen, dass das dritte Stellglied betätigt wird, um das Greiforgan zu drehen. Jedes Stellglied ist in einer beabstandeten Beziehung zum Brückenkran, zur Laufkatze und zum Greiforgan angeordnet.

Aus der DE 10 2014 109 146 A1 ist ein Kransystem zum Transportieren und gegebenenfalls Anheben und Absenken von Lasten, zumindest bestehend aus einem an Auflagern befestigbaren Kranlängsprofil und einem entlang des Kranlängsprofils verschiebbaren Fahrwerk mit Mitteln zur Aufnahme oder Halterung von Lasten bekannt, wobei die Verschiebung des Fahrwerks entlang des Kranlängsprofils mittels eines elektromotorischen Antriebes erfolgt. Zudem betrifft die Erfindung ein Kransystem zum Transportieren und gegebenenfalls Anheben und Absenken von Lasten, bestehend aus einem an voneinander beabstandeten, parallelen Querträgern verschiebbaren Kranlängsprofil und einem entlang des Kranlängsprofils verschiebbaren Fahrwerk mit Mitteln zur Aufnahme oder Halterung von Lasten, wobei die Verschiebung des Fahrwerks entlang des Kranlängsprofils und die Verschiebung des Kranlängsprofils entlag der parallelen Querträger mittels elektromotorischer Antriebe erfolgt.

Die DE 10 2011 103 593 A1 beschreibt ein Kransystem zum Transportieren und gegebenenfalls Anheben und Absenken von Lasten, zumindest bestehend aus einem an Auflagern oder vorzugsweise mittelbar an ein Auflager bildenden Gebäudeteilen befestigbaren Kranprofil, insbesondere Kranlängsprofil und einem in dem Kranprofil entlang des Kranprofils mittels Laufrollen verschiebbaren Fahrwerk mit Mitteln zur Aufnahme oder Halterung von Lasten, wobei an oder in dem Kranprofil weitere Profil- oder Flächenteile angeordnet sind, die die Lauffläche für die Laufrollen des Fahrwerks bilden.

Die DE 197 04 967 A1 betrifft einen Portalkran mit mindestens einem an Masten abgestützten, höhenverstellbaren und im wesentlichen horizontalen Träger und mit einem mindestens zwischen den Masten in einer horizontalen Ebene verfahrbaren Hubwerk. Der Portalkran besteht im wesentlichen aus einem Rahmen, der aus Trägern, die mittels Eckverbinder miteinander verbunden sind, gebildet wird und einen am Rahmen angebrachten Hubwerksträger, in dessen Längsrichtung ein Hubwerk verfahrbar ist. In den Eckverbindern sind längsverschiebbar Masten angeordnet. Zum Anheben bzw. Absenken des Rahmens und zu seiner Führung durch die Masten sind in deren Längsrichtung jeweils eine am Mast ausgebildete Zahnstange vorgesehen. In die Zahnstange greift jeweils ein im zugehörigen Eckelement drehgelagertes Zahnrad ein. Die Drehachse des Zahnrades ist horizontal angeordnet und wird von einem elektrischen Motor angetrieben. Alternativ können auch Hubvorrichtungen vorgesehen werden, wobei die Höhenverstellung mittels Seilen oder Ketten über an den Eckelementen befestigten Umlenkrollen erfolgt.

Die KR101270190 B1 beschreibt einen verfahrbaren Portalkran mit Stützpfosten-Sicherheitseinheiten. Der Portalkran umfasst linke und rechte Bewegungsstützen, Träger und linke und rechte Pfosten, wobei an der unteren linken und rechten Bewegungsstütze mehrere Räder angeordnet sind. Die linken und rechten Pfosten sind in die unteren Hauptpfosten einschiebbar angeordnet und können entsprechend der Höhe der zu tragenden Objekte eingestellt werden. An den Verbindungsstellen der Pfosten sind jeweils Sicherheitseinheiten vorgesehen. Diese sind würfelförmig ausgebildet und weisen jeweils gegenüberliegend zwei keilförmige geneigte Ebenen in die zum Verklemmen Keile eingesetzt werden auf. Die Träger verbinden die Oberseiten der linken und rechten Pfosten. An den Unterseiten der Träger sind Haken seitlich bewegbar angebracht. Diese dienen zur Aufnahme der zu tragenden Objekte.

Die JP S57112891 U betrifft einen Industrieroboter in Form eines Portalroboters, wobei ein Rahmenkörper eine Roboterarbeitseinheit, die durch ein Element bewegbar ist, trägt. Dieses Element umfasst einen ersten verfahrbaren und einen zweiten verfahrbaren Rahmen, an dem eine in der Z-Ebene bewegbare Handhabe befestigt ist. Der Rahmenkörper ist über Stützpfostenmontageelemente an den Säulen befestigt. Die Säulenbefestigungen bestehen aus den auf den Rahmenelementen aufgeschobenen Stützabschnitte. An den Stützabschnitten ist ein Verbindungsabschnitt mit einem Säulenträgerabschnitt für die Säule angeordnet. Die Säulen werden entweder in den Stützpfostenmontagelementen geklemmt oder mit dieser verschraubt.

Die US 5 337 908 A offenbart ein Brückenkrananlage, mit mindestens einem sich horizontal erstreckenden und auf oder an im Abstand parallel zueinander angeordneten Laufbahnen verfahrbaren Kranträger, der den Brückenträger bildet, an dem eine Krankatze mit einem Hebezeug verfahrbar angeordnet ist, und einem Grundgerüst. Die Brückenkrananlage ist nach dem Baukastenprinzip aufgebaut, wobei das Grundgerüst aus den Standsäulen, mit den aufgeschobenen Universalköpfen, die aus einer Aufnahmeplatte und an dieser im rechten Winkel dazu gegenüberliegenden zwei Seitenplatten mit Langlöchern und auf den Standsäulen zur Justierung der Laufbahnen und Querträger verschiebbar ausgebildet sind, den Laufbahnen und den Querträgern besteht und diese mittels Schraubverbindungen miteinander verbindbar sind.

Bei Brückenkrananlagen ist es wegen dem vorgegebenen Abstand der zueinander parallelen Laufbahnen für die Kopfträger der Kranträger bzw. Kranbrücke erforderlich, die effektive Länge des Hauptträgers der Kranbrücke sorgfältig auf den entsprechenden Abstand der Anschlüsse des Kopfträgers abzustimmen. Werden die Maße nicht exakt eingehalten, kann es im Fahrbetrieb zu hohen Querbelastungen der Kopfträger und seiner Fahrwerke kommen.

Im Hinblick auf die erforderliche Sorgfalt bei der Fertigung in Bezug auf die Maßhaltigkeit erfolgt der Aufbau der Krananlagen beim Abnehmer vorzugsweise durch Fachleute des Herstellers, da am Hauptträger und auch am Brückenträger meistens Schweißarbeiten vorgenommen werden müssen.

Weiterhin sind vor der Aufstellung des Brückenkrans entsprechende Fundamente zu erstellen, auf denen dann das Ständerwerk aufgesetzt wird.

Ausgehend vom vorbekannten Stand der Technik besteht die Aufgabe der Erfindung darin, einen Brückenkran zu schaffen, der im Baukastensystem zusammensetzbar ist, auch durch Nichtfachleute einfach und schnell nach Lieferung durch den Hersteller montiert werden kann und der ohne aufwendige Fundamente sowie Verankerung im Unterboden auskommt.

Erfindungsgemäß wird die Aufgabe durch eine Brückenkrananlage, mit den Merkmalen des Anspruchs 1 gelöst. In den Unteransprüchen sind vorteilhafte Ausgestaltungen der Erfindung angegeben.

Die erfindungsgemäße Brückenkrananlage ist als Baukastensystem aufgebaut. Das entsprechende Grundgerüst der Brückenkrananlage besteht aus den Standsäulen mit aufgeschobenen Universalköpfen, den Laufbahnen und den Querträgern. In den parallel zueinander angeordneten Laufbahnen ist der Brückenträger mit seinen an den Enden angebrachten Fahrwerkträgern verfahrbar angeordnet. Am Brückenträger selbst ist eine verfahrbare Krankatze mit einem Hebezeug vorgesehen.

Laufbahn, Querträger und Brückenträger bestehen vorzugsweise aus einem verschleißarmen Aluminium-Leichtbauprofil. Das Aluminium-Leichtbauprofil für die Laufbahnen weist einen verschleißfesten Einsatz auf, auf dem die Rollen der Fahrwerksträger abrollen. Des Weiteren weist das Aluminiumprofil innen- und/oder außenliegende Schleifleitungen auf.

Die dem Boden zugewandten Enden der Standsäulen werden mit sogenannten Kontergewichten versehen. Die Kontergewichte, welche als Formteile mit dem notwendigen statisch zu ermittelnden Gewicht ausgebildet sind, stehen auf den Fußplatten der Standsäulen und umschließen diese.

Durch Einsatz von Antirutschmatten unter den Fußplatten in Verbindung mit den Kontergewichten, kann auf eine feste Verbindung (Verankerung) mit dem Untergrund verzichtet werden.

Die Erfindung basiert somit auf dem Grundgedanken, die erfindungsgemäße Brückenkrananlage, nach dem Baukastenprinzip zu fertigen, wobei durch einfachen Um- oder Anbau die Brückenkrananlage erweitert werden kann.

Da diese Brückenkrananlagen nicht zwingend ortsfest mit dem Untergrund verbunden werden müssen, eignen sie sich bevorzugt für eine zeitlich befristete Einsatzdauer am Einsatzort. Besonders ist der Einsatz der Universalköpfe an den Standsäulen. Diese können einerseits aus einer Aufnahmeplatte mit daran angebrachten Seitenteilen mit Längslöchern, die auf den Standsäulen verschiebbar und über die im Rastersystem angeordneten Bohrungen verschraubt werden können, bestehen.

Andererseits können die Universalköpfe auch derart ausgebildet sein, dass sie aus einem auf das obere Ende der Standsäule aufsteckbaren und mit diesem verklemmbaren Kopfteil bestehen, wobei oberhalb des aus zwei Klemmschalen gebildeten Aufsteckteils im rechten Winkel zueinander angeordnete Profilaufnahmen für die Laufbahnen und die Querträger vorgesehen sind.

Zum Justieren der Laufbahn und der Querträger auf den Standsäulen können die Universalköpfe auf den Standsäulen verschoben und nach Einrichtung auf diesen verklammert werden.

Anhand eines Ausführungsbeispiels soll die Erfindung näher beschrieben werden. Es zeigen:
Figur 1 - schematisch perspektivische Ansicht des Brückenkrans
Figur 2 - schematisch perspektivische Ansicht eines Eckbereichs des Brückenkrans
Figur 3 - Standsäule mit Universalkopf
Figur 4 - Kontergewicht
Figur 5 - Fahrwerkträger
Figur 6 - Universalkopf

Mit Bezug auf die Zeichnungen, in denen gleiche Komponenten mit gleichen Bezugszeichen versehen sind, zeigt die Figur **1** eine schematisch perspektivische Ansicht des erfindungsgemäßen Brückenkrans **1,** der zum Bewegen einer Nutzlast in x, y, z -Richtung ausgestaltet ist. Der Brückenkran **1** besteht aus den Standsäulen **2,** die in Längsrichtung mittels der Laufbahnen **3** und in Querrichtung mit den Querträgern **5** verbunden sind. Zur Erhöhung der Standsicherung sind am unteren Ende der Standsäulen **2** Kontergewichte **6** angebracht.

Die Verbindung der Laufbahnen **3** und der Querträger **5,** die einen Rahmen bilden, erfolgt mittels der Universalköpfe **7** an den Standsäulen **2.**

Die Figur 2 zeigt eine schematisch perspektivische Ansicht eines Eckbereichs des Brückenkrans **1** mit einem Brückenträger **4** und die Figur 3 die Standsäule **2** mit dem Universalkopf **7.** Die Standsäulen **2** in Verbindung mit den Universalköpfen **7** tragen zum einen die Laufbahnen **3,** in denen die Fahrwerkträger **8** des Brückenträgers **4** verfahrbar sind, und zum anderen die Querträger **5,** die für die Einhaltung des parallelen Abstandes der Laufbahnen **3** sorgen. Die Standsäulen **2** weisen ein Doppel-T-Profil auf, wobei die gegenüberliegenden Flächen mit Bohrungen **11** in einem vorgegebenen Rastermaß versehen sind. Die Universalköpfe **7** bestehen aus einer Aufnahmeplatte und zwei im rechten Winkel dazu gegenüberliegend angeordneten Seitenplatten **10** mit den Längslöchern **9.** Über die Längslöcher **9** können die Universalköpfe **7** an den Standsäulen **2** befestigt werden und in gewissen Grenzen stufenlos verstellt werden, wodurch ein Niveauausgleich ohne die üblichen Unterlegbleche möglich ist.

Nach dem Zusammenbau des Grundgerüstes, bestehend aus den Standsäulen **2** mit den Universalköpfen **7,** den Laufbahnen **3** und den Querträgern **5,** am Einsatzort ist durch Verschieben der Universalköpfe **7** auf den Standsäulen **2** ein millimetergenaues Justieren der Laufbahnen **3** an dem Querträger **5** möglich, ohne dass die Standsäulen **2** gekürzt werden müssen oder dass Unterlegbleche verwendet werden müssen.

Bei der Montage werden die Universalköpfe nur grob auf die Höhe ausgerichtet und mit Schrauben an der Standsäule **2** gesichert. Nachdem die Laufbahnen **3** und die Querträger **5** auf die Aufnahmeplatte der Universalköpfe aufgelegt und verschraubt wurden, kann die Justierung mit entsprechenden Meßmitteln erfolgen und die Universalköpfe **7** exakt eingestellt werden.

Durch die Konstruktion der Universalköpfe **7** ist eine Erweiterung einer bestehenden Anlage oder der Umbau jederzeit möglich, ohne Teile austauschen zu müssen. Auch das Verknüpfen von zwei vorhandenen Anlagen ist problemlos möglich.

Die Figur 4 zeigt die Kontergewichte **6** zum Anbau an das untere Ende der Standsäulen **2** zur Stabilisierung der erfindungsgemäßen Krananlage. Die Kontergewichte **6** sind pyramidenstumpfförmig ausgebildet und bestehen aus zwei Halbschalen **13, 14,** die mittels der Verschraubung **15** miteinander verbunden sind.

Die Kontergewichte **6** werden als Formteile mit dem notwendigen statisch zu ermittelnden Gewicht ausgeführt und stehen auf den Fußplatten **12** der Standsäulen **2** und umschließen die Standsäulen.

Durch Antirutschmatten unter den Fußplatten **12** der Standsäulen **2,** kann auf ein Fixieren der Standsäulen durch Verschrauben am Unterboden verzichtet werden. Damit besteht die Möglichkeit die erfindungsgemäße Krananlage auch an solchen Stellen zu nutzen, an denen eine Verankerung am Unterboden nicht erlaubt, gewünscht oder möglich ist.

Die Kontergewichte **6** eignen sich besonders für Krananlagen, die nur für eine zeitlich befristete Einsatzdauer aufgestellt werden.

Die Figur 5 zeigt den Fahrwerkträger **8,** der beidseitig mit dem Brückenträger **4** verschraubt ist. Der Fahrwerkträger besteht aus einer Stirnplatte **16,** über deren Bohrungen die in den Laufbahnen **3** laufenden Rollen befestigt sind. Im rechten Winkel zur Stirnplatte **16** ist die Aufnahme **17** angebracht, die mit dem Brückenträger **4** verschraubt werden kann.

Die Figur 6 zeigt eine weitere Ausführung des Universalkopfs. Dieser ist als Klemmkopf **18** ausgebildet. Der Klemmkopf **18** besteht im Wesentlichen aus den beiden Klemmschalen **19, 20** und den auf der Oberseite der Klemmschalen **19, 20** angebrachten, im rechten Winkel zueinander stehenden Aufnahmeprofile **21, 22,** die der Aufnahme der Laufbahn **3** und der Querträger **5** dienen.

Die Klemmköpfe **17** werden auf die Standsäulen **2,** die sich an den Eckbereichen befinden, mit ihren Klemmschalen **19, 20** aufgeschoben. Nach dem Einbau der Laufbahnen **3** und der Querträger **5** werden diese justiert und durch Verschrauben mit den Standsäulen 2 verklemmt.

### Bezugszeichenaufstellung

- 1: - Brückenkran
- 2: - Standsäule
- 3: - Laufbahn
- 4: - Brückenträger
- 5: - Querträger
- 6: - Kontergewicht
- 7: - Universalköpfe
- 8: - Fahrwerkträger
- 9: - Länglöcher
- 10: - Seitenplatten
- 11: - Bohrungen
- 12: - Fußplatte
- 13: - Halbschale
- 14: - Halbschale
- 15: - Verschraubung
- 16: - Stirnplatte
- 17: - Aufnahme
- 18: - Klemmkopf
- 19: - Klemmschale
- 20: - Klemmschale
- 21: - Aufnahmeprofil
- 22: - Aufnahmeprofil

## Patentansprüche

1. Brückenkrananlage, mit mindestens einem sich horizontal erstreckenden und auf oder an im Abstand parallel zueinander angeordneten Laufbahnen verfahrbaren Kranträger, der den Brückenträger (4) bildet, an dem eine Krankatze mit einem Hebezeug verfahrbar angeordnet ist, und einem Grundgerüst, wobei die Brückenkrananlage (1) nach dem Baukastenprinzip aufgebaut ist, wobei das Grundgerüst aus den Standsäulen (2), die aus einem Doppel-T-Profil mit sich in den gegenüberliegenden Seiten nach dem Rasterprinzip angeordneten Bohrungen (11) und einer am unteren Ende angeordneten Fußplatte (12) gebildet werden, mit den aufgeschobenen Universalköpfen (7), die aus einer Aufnahmeplatte und an dieser im rechten Winkel dazu gegenüberliegenden zwei Seitenplatten (10) mit Langlöchern (9) und auf den Standsäulen (2) zur Justierung der Laufbahnen (3) und Querträger (5) verschiebbar ausgebildet sind, und mit an dem Boden zugewandten Enden der Standsäulen versehenen Kontergewichten (6), den Laufbahnen (3) und den Querträgern (5) besteht und diese mittels Schraubverbindungen miteinander verbindbar sind.

2. Krananlage nach Anspruch 1,
**dadurch gekennzeichnet, dass**
der Universalkopf (7) als Klemmkopf (18) ausgebildet ist und dieser aus den Klemmschalen (19, 20) und den Aufnahmeprofilen (21, 22) gebildet wird.

3. Krananlage nach Anspruch 1 und 2,
**dadurch gekennzeichnet, dass**
die Laufbahnen (3), der Brückenträger (4) und der Querträger (5) vorzugsweise aus einem verschleißarmen Aluminiumleichtbauprofil bestehen.

4. Krananlage nach Anspruch 1 bis 3,
**dadurch gekennzeichnet, dass**
in den Profilen für die Laufbahnen (3) ein verschleißfester Einsatz, auf dem die Rollen der Fahrwerksträger (8) des Brückenträgers (4) abrollen, vorgesehen ist.

5. Krananlage nach Anspruch 1 bis 4,
**dadurch gekennzeichnet, dass**
die Aluminium-Leichtbauprofile für den Einsatz als Laufbahnen (3) innen- und/oder außenliegende Schleifleitungen aufweisen.

6. Krananlage nach Anspruch 1 bis 5,
**dadurch gekennzeichnet, dass**
das Kontergewicht (6) pyramidenstumpfförmig ausgebildet ist und aus zwei miteinander verschraubbaren Halbschalen (13, 14) besteht.

## Claims

1. Gantry crane system, having at least one crane girder that extends horizontally and can move on runways arranged at a distance in parallel to one another, which forms the bridge girder (4), on which a crane trolley with a hoist is movably supported, and a base framework, the gantry crane system (1) having a modular design, the base frame consisting of the upright columns (2), which are formed from a double T-section with bores (11) arranged in the opposing sides following a grid pattern, and a base plate (12) arranged at the lower end with pushed-on universal heads (7), consisting of a receiving plate and two opposing rectangularly installed side plates (10) with elongated holes (9) and designed to be displaced on the upright columns (2) for the purpose of adjusting the tracks (3) and cross beams (5), and with counterweights (6) provided at the ends of the upright columns facing the ground, the tracks (3) and the cross beams (5), and which can be connected to one another by means of screw connections.

2. Crane system according to claim 1,
**characterised in that**
the universal head (7) is designed as a clamping head (18) comprising the clamping shells (19, 20) and the receiving sections (21, 22).

3. Crane system according to claims 1 and 2,
**characterised in that**
the runway rails (3), the bridge girder (4) and the cross beam (5) preferably consist of low-wear lightweight aluminium sections.

4. Crane system according to claims 1 to 3,
**characterised in that**
a wear-resistant insert, on which the rollers of the trolley girders (8) of the bridge girder (4) are rolling, is provided in the runway's (3) sections.

5. Crane system according to claims 1 to 4,
**characterised in that**
the aluminium lightweight sections to be used as runways (3) have internal and/or external conductor lines.

6. Crane system according to claims 1 to 5,
**characterised in that**
the counterweight (6) is of a truncated pyramid shape and consists of two half-shells (13, 14) that can be screwed together.

## Revendications

1. Système de grue à portique, comprenant au moins une poutre de grue s'étendant horizontalement et pouvant se déplacer sur des voies de roulement disposées parallèlement à distance les unes des autres, qui forme la poutre de pont (4) sur laquelle un chariot de grue avec un palan est supporté de manière mobile, et un châssis de base, le système de grue à portique (1) étant de conception modulaire, le châssis de base étant constitué des colonnes verticales (2), qui sont formées d'un double profilé en T avec des alésages (11) disposés dans les côtés opposés suivant an motif de grille, et d'une plaque de base (12) disposée à l'extrémité inférieure avec des têtes universelles enfichables (7) composées d'une plaque de réception et, perpendiculairement à celle-ci, de deux plaques latérales (10) avec des trous oblongs (9) et qui sont conçues pour être déplacées sur les colonnes verticales (2) afin de régler les rails (3) et les traverses (5), et avec des contrepoids (6) prévus aux extrémités des colonnes verticales orientées vers le sol, les rails (3) et les traverses (5), et qui peuvent être reliées les unes aux autres au moyen de raccords à vis.

2. Système de grue selon la revendication 1,
**caractérisé**
**en ce que** la tête universelle (7) est conçue comme une tête de serrage (18), celle-ci étant formée par les coques de serrage (19, 20) et les profilés de réception (21, 22).

3. Système de grue selon les revendications 1 et 2,
**caractérisé en ce que**
les rails de roulement (3), la poutre de pont (4) et la poutre transversale (5) sont de préférence fabriqués d'un profilé en aluminium léger à faible usure.

4. Système de grue selon les revendications 1 à 3,
**caractérisé**
**en ce qu'**un insert résistant à l'usure, sur lequel roulent les rouleaux des poutres de chariot (8) de la poutre de pont (4), est prévu dans les profilés des chemins de roulement (3).

5. Système de grue selon les revendications 1 à 4,
**caractérisé en ce que**
les profilés légers en aluminium destinés à être utilisés comme rails de roulement (3) présentent des lignes conductrices internes et/ou externes.

6. Système de grue selon les revendications 1 à 5,
**caractérisé**
**en ce que** le contrepoids (6) a une forme de pyramide tronquée et est constitué de deux demi-coques (13, 14) qui peuvent être vissées ensemble.
